# EUROPÄISCHE PATENTSCHRIFT

(11) **EP 1 862 738 B1**
(45) Veröffentlichungstag und Bekanntmachung des Hinweises auf die Patenterteilung: **15.07.2009**
(21) Anmeldenummer: 07009283.8
(22) Anmeldetag: 09.05.2007
(51) Int. Cl.: F23M 5/00

(54) **Verfahren zum Trockenheizen einer Feuerfestabkleidung und Vorrichtungsanordnung zur Durchführung dieses Verfahrens**
Method for dry-heating of a refractory lining and apparatus for carrying out the method
Procédé pour chauffer à sec un recouvrement de réfractaire et dispositif pour mettre en oeuvre le procédé

(30) Priorität: 03.06.2006 DE 102006026140
(43) Veröffentlichungstag der Anmeldung: 05.12.2007
(73) Patentinhaber: Jünger + Gräter GmbH Feuerfestbau, 68723 Schwetzingen (DE)
(72) Erfinder: Imle, Johannes, 76829 Landau-Nussdorf (DE)
(74) Vertreter: Weiss, Ursula

(56) Entgegenhaltungen:
- EP-A- 0 856 701
- DD-A1- 117 522
- GB-A- 1 398 852

## Beschreibung

Die Erfindung betrifft ein Verfahren zum Trockenheizen bzw. Austrocknen einer vor einer Rohrwand angeordneten Feuerfestabkleidung eines Kessels, insbesondere einer Müllverbrennungsanlage, und eine Vorrichtungsanordnung zur Durchführung des Verfahrens.

Es sind zahlreiche Feuerfestabkleidungen bzw. Rohrwandverkleidungen bekannt, die einen Kesselraum von Rohraggregaten trennen. Derartige Feuerfestabkleidungen können sowohl aus Platten, aus Massen, aus Beton oder anderen Materialien aufgebaut sein. Hinter der Feuerfestabkleidung ist eine Rohrwand angeordnet, die im Betrieb des Heizkessels zum Abführen der Wärme dient. Bevor ein Kessel, der feuerfest ausgekleidet wurde, in Betrieb genommen werden kann, muss die Feuerfestabkleidung ausgetrocknet werden.

Aus der DD 117 522 B ist ein Trocknungsverfahren bekannt, bei dem zur Erhöhung der Verschleißfestigkeit die Wärmeanlage bei einer dieser angepassten Anfahrzeit auch eine Temperatur von 1000° Celsius gefahren wird. Durch die in dieser Patentschrift genannten Maßnahmen, wird eine keramikähnliche Bindung zwischen Mauerung und Überzug erreicht, in dem eine hohe Saugfähigkeit der Ummauerung hergestellt und eine diese Bedingungen ausnutzender Überzug verwendet wird.

Aus der GB 1 398 852 A ist ein Blockkraftheizkessel bekannt dessen Brennstoff einen Schwefelanteil aufweist, das heißt es würde Rauchgas entstehen, das sich auf den Rohren niederschlagen und diese der Korrosion unterworfen würden. Höhere Temperaturen würden einen höheren Betriebsdruck verursachen.

Zum Trockenheizen bzw. Austrocknen einer Feuerfestabkleidung ist es bekannt, einen Brenner im unteren Bereich des Kessels einzubauen, der etwa 4 bis 5 Tage lang die Luft in dem Kessel erhitzt und hierdurch die Trocknung der Feuerfestabkleidung bewirkt. Der Nachteil eines derartigen Trocknungsverfahrens besteht darin, dass hohe Kosten für die Trocknung (u.a. Zeitaufwand) und für das Brennmaterial (ca. 30.000 Liter Heizöl) anfallen. Ein weiterer Nachteil dieser bekannten Trocknung besteht darin, dass die durch den Brenner erhitzte Luft sehr heiß wird (etwa 500°) und die Feuerfestabkleidung durch die stark erwärmte Luft früher aufgeheizt und auch wesentlich heißer wird als die dahinter angeordneten Rohre der Rohrwand. Hierdurch tritt die Gefahr auf, dass Risse in der Feuerfestabkleidung auftreten, weil sich die Platten stärker ausdehnen als die Rohrwand.

Ferner ist es bekannt, dass bei Anlagen, die zwei Kessel aufweisen, die heiße Flüssigkeit aus den Rohren dieses zweiten Kessels zum Trocknen der Feuerfestabkleidung des ersten Kessels benutzt wird, in dem diese Flüssigkeit in die Rohre des auszutrocknenden ersten Kessels geleitet wird. Der Nachteil dieses Trocknungsverfahrens besteht darin, dass die Temperatur der heißen Flüssigkeit aus dem zweiten Kessel meistens nur 120 bis 130° Celsius beträgt. Zur vollständigen Austrocknung der Feuerfestabkleidung wäre es jedoch notwendig, dass die in den Rohren der Rohrwand zirkulierende Flüssigkeit mindestens 250° Celsius aufweist. Grundsätzlich besteht der Vorteil dieses Trocknungsverfahrens darin, dass die Feuerfestabkleidung von der Rückseite über die Rohre erwärmt wird und hierdurch eine bessere gleichmäßigere Trocknung der Feuerfestabkleidung erreicht wird als durch das zuerst genannte Trocknungsverfahren mittels heißer Luft des Kesselraums. Ferner besteht ein Vorteil darin, dass die bei der Trocknung aus der Feuerfestabkleidung austretende Feuchtigkeit direkt in den Kesselraum gelangt.

Die der vorliegenden Erfindung zugrunde liegende Aufgabe besteht darin, ein Verfahren zum Trockenheizen bzw. Austrocknen einer vor einer Rohrwand angeordneten Feuerfestabkleidung eines Kessels, insbesondere einer Müllverbrennungsanlage, vorzuschlagen, bei dem die genannten Nachteile vermieden werden und eine schnelle effektive Trocknung der Feuerfestabkleidung erreicht wird.

Diese Aufgabe wird erfindungsgemäß dadurch gelöst,
dass bei dem Kessel ein Wärmetauscher und ein Hilfskessel angeordnet werden,
dass eine Seite des Wärmetauschers mit den Rohren der Rohrwand des Kessels und die andere Seite des Wärmetauschers mit den Rohren des Hilfskessels verbunden werden,
dass das in dem Hilfskessel als Wärmeträger dienende Öl erhitzt wird, und dass über den Wärmetauscher die in den Rohren der Rohrwand zirkulierende Flüssigkeit erhitzt und die Trocknung der vor der Rohrwand angeordneten Feuerfestabkleidung bewirkt wird.

Besonders bevorzugte Ausführungsformen des erfindungsgemäßen Verfahrens und eine Vorrichtung zur Durchführung des Verfahrens werden in den Unteransprüchen beschrieben.

Der Wärmetauscher wird zwischen dem auszutrocknenden Kessel und dem Hilfskessel angeordnet. Wird nunmehr das Öl in dem Hilfskessel erhitzt, beispielsweise bei der Verwendung von Thermalöl auf 300° Celsius, so wird über den Wärmetauscher die in den Rohren des auszutrocknenden Kessels befindliche Flüssigkeit erhitzt. Würde man den Hilfskessel direkt an die Rohre des auszutrocknenden Kessels anschließen, würden die Rohre der Rohrwand durch das Öl im Inneren verschmutzt oder mit Öl kontaminiert werden. Würde man einen Hilfskessel verwenden, mit dem eine Flüssigkeit erhitzt wird, die für die Rohre der Rohrwand geeignet ist, so würde ein sehr hoher Druck entstehen, wenn diese Flüssigkeit auf 250 bis 300° Celsius erhitzt würde. In den Rohren der Rohrwand wird üblicherweise als Flüssigkeit Wasser verwendet. Die Ausgestaltung dieses Hilfskessels müsste sehr aufwändig sein. Die Flüssigkeit, die in den Rohren und in dem Hilfskessel zirkulieren würde, würde etwa einen Druck von 16 bis 32 bar aufweisen.

Durch den zwischen dem auszutrocknenden Kessel und dem Hilfskessel angeordneten Wärmetauscher ist es möglich, die Trocknung des Kessels effektiv zu gestalten. Der Hilfskessel arbeitet mit Öl als Wärmeträger und ist deshalb in wesentlichen drucklos (bzw. der Druck beträgt 1 bis 2 bar), da beim Erhitzen von Öl kein Druck aufgebaut wird. Der Wärmetauscher ist hingegen druckfest, er arbeitet bei bis zu 40 bar.

Der Vorteil des erfindungsgemäßen Verfahrens besteht darin, dass die Feuerfestabkleidung über die Rohre direkt auf hohe Temperaturen (mindestens 250° Celcius) erwärmt wird, so dass sich die Trocknungszeit reduziert und dadurch die Verfügbarkeit des Kessels für die Müllverbrennung schneller möglich ist (Verkürzung der Trocknungszeit auf 2 bis 3 Tage). Ein weiterer Vorteil des erfindungsgemäßen Trocknungsverfahren besteht darin, dass weniger Energie aufgewandt werden muss als es bei dem bekannten Erwärmen der Luft durch einen Brenner im Kessel der Fall ist (ca. Halbierung der einzusetzenden Energiemenge).

Fig. 1 zeigt die Prinzipsskizze des erfindungsgemäßen Verfahrens.

Der Wärmetauscher 2 ist zwischen dem Kessel 1 und dem Hilfskessel 3 angeordnet. Eine Seite des Wärmetauschers 2 ist mit den Rohren 4 verbunden, die die Rohrwand des Kessels 1 bilden. Vor dieser Rohrwand wurde eine Feuerfestabkleidung angeordnet, die vor der Benützung des Kessels ausgetrocknet bzw. trocken geheizt werden soll. Die auf dieser Seite des Wärmetauschers 2 angeordneten Rohre 4 bilden den Sekundärkreislauf, der als Medium Kesselwasser aufweist.

Die andere Seite des Wärmetauschers 2 ist mit den Rohren 5 des Hilfskessels 3 verbunden. Diese Rohre 5 bilden den Primärkreislauf, der als Medium Thermalöl aufweist.

Wird nunmehr über einen Brenner auf übliche Weise in dem Hilfskessel 3 die Rohre 5 erhitzt, so erreicht das Thermalöl in diesen Rohren eine Temperatur von 300° Celsius und weist einen Druck von 1-2 bar auf.

Über den Wärmetauscher 2 wird die in den Rohren 4 befindliche Flüssigkeit erhitzt und führt diese Wärme über den Sekundärkreislauf in die Rohre 4 in der Rohrwand des Kessels 1. Die Temperatur der Flüssigkeit in den Rohren 4 beträgt bis zu 280° Celsius und der Druck erhöht sich auf bis zu 40 bar. Durch die Erwärmung der Rohre 4 wird die vor der Rohrwand angeordnete Feuerfestabkleidung ausgetrocknet bzw. trocken geheizt.

## Patentansprüche

1. Verfahren zum Trockenheizen bzw. Austrocknen einer vor einer Rohrwand angeordneten Feuerfestabkleidung eines Kessels, insbesondere einer Müllverbrennungsanlage,
wobei bei dem Kessel (1) ein Wärmetauscher (2) und ein Hilfskessel (3) angeordnet werden,
und eine Seite des Wärmetauschers (2) mit den Rohren (4) der Rohrwand des Kessels (1) und die andere Seite des Wärmetauschers (2) mit den Rohren (5) des Hilfskessels (3) verbunden werden, und das in dem Hilfskessel (3) als Wärmeträger dienende Öl erhitzt wird und
über den Wärmetauscher (2) die in den Rohren (4) der Rohrwand zirkulierende Flüssigkeit erhitzt und die Trocknung der vor der Rohrwand angeordneten Feuerfestabkleidung bewirkt wird.

2. Verfahren zum Trockenheizen einer Feuerfestabkleidung nach Anspruch 1,
wobei das in dem Hilfskessel (3) als Wärmeträger dienende Öl ein Thermalöl ist und auf etwa 300° Celsius erhitzt wird.

3. Verfahren zum Trockenheizen einer Feuerfestabkleidung nach Anspruch 1 oder 2,
wobei der Wärmetauscher (2) bis zu 40 bar druckfest ist.

4. Anordnung umfassend eine Rohrwand eines Kessels, insbesondere einer Müllerverbrennungsanlage, und eine Vorrichtung zum Trockenheizen bzw. Austrocknen einer vor der Rohrwand angeordneten Feuerfestabkleidung,
welche Vorrichtung einen Wärmetauscher (2) und einen Hilfskessel (3) aufweist, wobei eine Seite des Wärmetauschers (2) mit den Rohren der Rohrwand und die andere Seite des Wärmetauschers (2) mit den Rohren (5) des Hilfskessels (3) verbunden ist und wobei in dem Hilfskessel (3) Öl als Wärmeträger dient.

## Claims

1. A method of dry-heating or drying out a refractory lining, arranged in front of a tube wall, of a boiler, in particular of a refuse incineration installation,
wherein a heat exchanger (2) and an auxiliary boiler (3) are arranged in relation to the boiler (1)
and one side of the heat exchanger (2) is connected to the tubes of the tube wall of the boiler (1) and the other side of the heat exchanger (2) is connected to the tubes (5) of the auxiliary boiler (3)
and the oil serving as a heat carrier in the auxiliary boiler (3) is heated and
by way of the heat exchanger (2) the fluid circulating in the tubes (4) of the tube wall is heated and drying of the refractory lining arranged in front of the tube wall is effected.

2. A method of dry-heating a refractory lining according to claim 1 wherein the oil serving as a heat carrier in the auxiliary boiler (3) is a thermal oil and is heated to about 300° Celsius.

3. A method of dry-heating a refractory lining according to claim 1 or claim 2 wherein the heat exchanger (2) is pressure-resistant up to 40 bars.

4. An arrangement including a tube wall of a boiler, in particular a refuse incineration installation, and an apparatus for dry-heating or drying out a refractory lining arranged in front of the tube wall,
which apparatus has a heat exchanger (2) and an auxiliary boiler (3), wherein one side of the heat exchanger (2) is connected to the tubes of the tube wall and the other side of the heat exchanger (2) is connected to the tubes (5) of the auxiliary boiler (3) and wherein oil serves as a heat carrier in the auxiliary boiler (3).

## Revendications

1. Procédé pour le séchage par chauffage et/ou le séchage d'un revêtement réfractaire, disposé devant une paroi tubulaire, d'une chaudière, en particulier d'une installation d'incinération d'ordures, un échangeur de chaleur (2) et une chaudière auxiliaire (3) étant disposés sur la chaudière (1), et un côté de l'échangeur de chaleur (2) étant relié aux tuyaux (4) de la paroi tubulaire de la chaudière (5) et l'autre côté de l'échangeur de chaleur (2) aux tuyaux (1) de la chaudière auxiliaire (3), et en ce que l'huile servant d'agent caloporteur dans la chaudière auxiliaire (3) est réchauffée et le liquide circulant dans les tuyaux (4) de la paroi tubulaire est réchauffé par l'échangeur de chaleur (2) et le séchage du revêtement réfractaire disposé devant la paroi tubulaire est effectué.

2. Procédé pour le séchage par chauffage d'un revêtement réfractaire selon la revendication 1, l'huile servant d'agent caloporteur dans la chaudière auxiliaire (3) étant une huile thermique et étant chauffée jusqu'à environ 300°Celsius.

3. Procédé pour le séchage par chauffage d'un revêtement réfractaire selon la revendication 1 ou 2, l'échangeur de chaleur (2) étant résistant à la pression jusqu'à 40 bars.

4. Agencement comprenant une paroi tubulaire d'une chaudière, en particulier d'une installation d'incinération d'ordures, et un dispositif pour le séchage par chauffage et le séchage d'un revêtement réfractaire disposé devant la paroi tubulaire, lequel dispositif présente un échangeur de chaleur (2) et une chaudière auxiliaire (3), un côté de l'échangeur de chaleur (2) étant relié aux tuyaux de la paroi tubulaire et l'autre côté de l'échangeur de chaleur (2) aux tuyaux (5) de la chaudière auxiliaire (3) et l'huile servant d'agent caloporteur dans la chaudière auxiliaire (3).
